# EUROPÄISCHE PATENTSCHRIFT

(11) **EP 2 423 121 B1**
(45) Veröffentlichungstag und Bekanntmachung des Hinweises auf die Patenterteilung: **23.04.2014**
(21) Anmeldenummer: 11167893.4
(22) Anmeldetag: 27.05.2011
(51) Int. Cl.: B65D 73/00, B65D 63/10

(54) **Präsentiervorrichtung für einen Fahrradgriff**
Presentation device for a bicycle handlebar
Dispositif de présentation pour une poignée de vélo

(30) Priorität: 30.08.2010 DE 202010011986 U
(43) Veröffentlichungstag der Anmeldung: 29.02.2012
(73) Patentinhaber: RTI Sports Vertrieb von Sportartikeln GmbH, 56070 Koblenz (DE)
(72) Erfinder: Franc, Arnold, 56068 Koblenz (DE)
(74) Vertreter: von Kreisler Selting Werner

(56) Entgegenhaltungen:
- DE-U1- 9 311 848
- DE-U1-202004 009 963
- US-A- 1 842 072
- US-A- 2 645 340

## Beschreibung

Die Erfindung betrifft eine Präsentiervorrichtung für einen Fahrradgriff.

Fahrradgriffe werden als Zubehör für Fahrräder verkauft und müssen einem Kunden oder Interessenten in ansprechender Weise präsentiert werden. Hierbei sollte ein Interessent zunächst die Möglichkeit haben, den in oder an der Präsentiervorrichtung befindlichen Fahrradgriff zu sehen und möglichst viele seiner Merkmale optisch zu erkennen.

Zu diesem Zweck ist es bekannt, durchsichtige Produktverpackungen zu verwenden, in die jeweils zwei Fahrradgriffe aufgenommen werden. Diese Verpackungen sind allseitig geschlossen und umschließen die Fahrradgriffe somit vollständig. Zur Darstellung von Produktinformationen können in derartigen durchsichtigen Verpackungen beispielsweise Pappelemente angeordnet sein, auf die Texte oder Bilder gedruckt sind.

Nachteilig an derartigen durchsichtigen Produktverpackungen ist, dass ein Interessent die Fahrradgriffe lediglich sehen, jedoch nicht anfassen kann. Da die Ergonomie und Haptik bei Fahrradgriffen eine große Bedeutung hat, ist es für einen Kunden wichtig, einen Fahrradgriff vor dem Kauf anfassen zu können. Insbesondere wäre es wünschenswert, einen Fahrradgriff in einer Weise umgreifen zu können, wie er auch im montierten Zustand auf einem Fahrradlenker umgriffen wird.

Weiterhin ist es möglich, Fahrradgriffe im Verkauf in geschlossenen Behältern, beispielsweise in einem Pappkarton anzubieten. Um einen Fahrradgriff vor dem Kauf zu sehen oder anzufassen, müsste dieser bei einer derartigen Verkaufsverpackung aus dieser herausgenommen werden. Sodann könnte der Fahrradgriff vom Kunden in angemessener Weise betrachtet und umgriffen werden. Jedoch handelt es sich bei dem Öffnen der Verkaufsverpackung um einen komplexen Vorgang, der oftmals nicht vom Kunden alleine, sondern lediglich mit Hilfe des Verkaufspersonals durchgeführt wird. Sofern der Kunde die Verkaufsverpackung alleine öffnet und die Fahrradgriffe herausnimmt, besteht eine erhöhte Gefahr, dass diese gestohlen werden.

US 2,645,340 beschreibt eine Haltevorrichtung für ein Produkt, bei der das Produkt mittels eines elastischen Halteelements mit einem flächigen Grundelement verbunden ist. Das elastische Halteelement ist an seinen beiden Enden mit dem Grundelement verbunden und wird um das zu haltende Produkt herumgeführt.

DE 20 2004 009963 U1 beschreibt eine Displayverpackung für Fahrradgriffe mit einem Basiselement und einem hiermit verbundenen stabförmigen Aufnahmeelement, auf das der Fahrradgriff aufsteckbar ist. Der Fahrradgriff kann somit von einem Interessenten gegriffen werden.

Aufgabe der Erfindung ist es, eine Präsentiervorrichtung für einen Fahrradgriff bereitzustellen, die es einem Interessenten ermöglicht, den Fahrradgriff in einfacher Weise vollständig mit seiner Hand zu umfassen.

Die Lösung der Aufgabe erfolgt erfindungsgemäß durch die Merkmale des Anspruchs 1.

Eine Präsentiervorrichtung für einen Fahrradgriff weist ein flächig ausgestaltetes Grundelement auf. Hierbei kann es sich beispielsweise um ein flächiges Pappelement handeln, auf das Produktinformationen in Form von Texten und/oder Bildern aufgedruckt sind. Die Präsentiervorrichtung umfasst ferner ein länglich ausgestaltetes elastisches Halteelement. Dieses dient zum Halten des Fahrradgriffs an dem Grundelement. Durch das elastische Halteelement wird somit eine mechanische Verbindung zwischen dem Griff und dem Grundelement geschaffen. Das elastische Halteelement kann in Längsrichtung des Fahrradgriffs durch den Fahrradgriff hindurchgeführt werden, so dass ein erster Teil des elastischen Halteelements aus einer ersten Öffnung am ersten Ende des Fahrradgriffs heraustritt und ein zweiter Teil des elastischen Halteelements an einer zweiten Öffnung am zweiten Ende des Fahrradgriffs heraustritt. Je nach Ausgestaltung des elastischen Halteelements kann es sich hierbei um relativ kleine Öffnungen handeln, die beispielsweise nicht den Durchmesser des Lenkerrohrs aufweisen müssen.

Das elastische Halteelement kann beispielsweise als ein elastisches Seil, insbesondere ein Gummiseil ausgebildet sein. Der Gummikern kann hierbei von Fasern ummantelt sein, so dass eine verbesserte Gleitfähigkeit des elastischen Halteelements erreicht werden kann.

Erfindungsgemäß weist die Präsentiervorrichtung ferner eine Verbindungsvorrichtung zum mechanischen Verbinden des ersten und zweiten Teils des elastischen Halteelements, die jeweils aus einem Ende des Fahrradgriffs heraustreten, mit dem Grundelement auf. Als Verbindungsvorrichtung kann jegliche Vorrichtung verwendet werden, die dazu geeignet ist, die beiden Teile des elastischen Halteelements mit dem Grundelement derart zu verbinden, dass diese nicht ungewollt vom Grundelement getrennt werden können.

Erfindungsgemäß ist der Fahrradgriff durch das elastische Halteelement derart an dem Grundelement gehalten, dass er von einem Interessenten gegen die Zugkraft des elastischen Haltelements vom Grundelement weggezogen werden kann, so dass zwischen dem Grundelement und dem Fahrradgriff ein Freiraum gebildet wird und der Interessent oder Käufer den Fahrradgriff vollständig umfassen oder umgreifen kann.

Erfindungsgemäß ist somit das elastische Halteelement derart ausgestaltet, dass sich der Fahrradgriff in seiner Grundposition, d.h. in einer Position in der er nicht durch einen Interessenten gezogen wird, in unmittelbarer Nähe des Grundelements befindet und insbesondere das Grundelement berührt. Beispielsweise ist es möglich, dass der Fahrradgriff durch das elastische Halteelement gegen das Grundelement gezogen wird, indem das elastische Halteelement eine Vorspannung aufweist. Erst dadurch, dass der Fahrradgriff durch einen Interessenten vom Grundelement weggezogen wird, wird ein Abstand zwischen dem Fahrradgriff und dem Grundelement geschaffen, so dass ein Interessent die Finger seiner Hand um den Fahrradgriff herum legen kann und diesen vollständig umgreifen kann.

Die erfindungsgemäße Präsentiervorrichtung macht es somit möglich, einen Fahrradgriffe vor dem Kauf in einfacher Weise vollständig zu umgreifen, ohne dass dieser von der Präsentiervorrichtung entfernt werden, oder aus einer Verpackung herausgenommen werden muss, Gleichzeitig bleibt jedoch der Fahrradgriff auch beim Umgreifen durch einen Interessenten durch das elastische Halteelement mit dem Grundelement verbunden, so dass er durch den Interessenten ohne Gewaltanwendung bzw. ohne größeren Aufwand nicht entfernt werden kann. Somit kann ein verbesserter Diebstahlschutz gewährleistet werden.

Es ist bevorzugt, dass die Verbindungsvorrichtung zum Verbinden des ersten und zweiten Teils des elastischen Halteelements mit dem Grundelement wie im Folgenden beschrieben ausgebildet ist:
Das Grundelement weist eine erste und zweite Ausnehmung auf, durch die zum Halten des Fahrradgriffs an dem Grundelement jeweils der erste und zweite Teil des elastischen Halteelements hindurchführbar sind, Der erste und zweite Teil des elastischen Halteelements sind durch eine Fixiervorrichtung auf der dem zu haltenden Fahrradgriff gegenüberliegenden Seite des Grundelements derart fixiert, dass sie nicht in Richtung des Fahrradgriffs vollständig aus der ersten und zweiten Ausnehmung herausziehbar sind. In bevorzugter Ausführungsform ist die Fixiervorrichtung derart ausgebildet, dass sie nahezu überhaupt kein Herausziehen des ersten und zweiten Teils des elastischen Halteelements aus der ersten und zweiten Ausnehmung des Grundelements erlaubt. Beispielsweise kann die Fixiervorrichtung dadurch ausgebildet sein, dass an der dem zu haltenden Fahrradgriff gegenüberliegenden Seite des Grundelements ein Widerlager gebildet ist, das ein Herausziehen des ersten und zweiten Teils des elastischen Halteelements verhindert.

In einer besonders bevorzugten Ausführungsform ist die Fixiervorrichtung dadurch gebildet, dass an dem ersten und/oder zweiten Teil des elastischen Halteelements ein Stift befestigt ist. Hierbei ist das elastische Halteelement mit einem mittleren Bereich des Stifts verbunden. Ausgehend von diesem mittleren Bereich erstrecken sich die beiden Enden des Stifts vom elastischen Halteelement weg. Dieser Stift kann beispielsweise aus Metall ausgebildet sein. Der Stift weist einen Querschnitt auf, der derart gewählt ist, dass der Stift durch die erste und/oder zweite Ausnehmung im Grundelement hindurchführbar ist.

Es ist bevorzugt, dass der Stift gegenüber der Längsrichtung des elastischen Halteelements derart verschwenkbar ist, dass er im Wesentlichen parallel zum elastischen Halteelement verläuft. Da das elastische Halteelement nur an einem Punkt mit dem Stift verbunden ist, ist ein Verschwenken es Stifts gegenüber dem elastischen Halteelement in einfacher Weise möglich. Der Stift kann somit derart gegenüber dem elastischen Halteelement verschwenkt werden, dass er parallel zu diesem verläuft und sodann durch eine der beiden Ausnehmungen im Grundelement hindurch geschoben werden. Hierfür ist der Stift bevorzugt steif ausgebildet. Sobald der Stift vollständig durch die Öffnung hindurchgeschoben wurde, richtet er sich wieder in einem Winkel gegenüber der Längsrichtung des Halteelements aus, so dass er verhindert, dass das elastische Halteelement wieder aus der Ausnehmung im Grundelement herausgezogen wird. Sofern eine Zugkraft auf das elastische Halteelement aufgebracht wird, weist der Stift bevorzugt einen Winkel von etwa 90 ° zur Längsrichtung des elastischen Halteelements auf.

Auf diese Weise ist es möglich, den ersten Teil des elastischen Halteelements, beispielweise sein erstes Ende, mechanisch mit dem Grundelement zu verbinden. Anschließend kann das zweite Ende deselastischen Halteelements durch den zu präsentierenden Fahrradgriff hindurchgeführt werden. In einem nächsten Schritt wird dieses zweite Ende entsprechend dem Vorgehen beim ersten Ende durch die zweite Ausnehmung des Grundelements geschoben, so dass der Fahrradgriff sicher mit dem Grundelement verbunden ist. Die Länge des elastischen Halteelements ist hierbei vorzugsweise derart gewählt, dass sich der Fahrradgriff, sofern er nicht vom Grundelement weggezogen wird, in unmittelbarer Nähe des Grundelements befindet und dieses insbesondere berührt.

In ähnlicher Weise kann auf der gegenüberliegenden Seite des Grundelements ein weiterer Fahrradgriff befestigt werden, wobei für seine Befestigung dieselben Ausnehmungen verwendet werden können, wie für den ersten Fahrradgriff. Alternativ ist es möglich, die beiden Fahrradgriffe auf einer Seite des flächigen Grundelements übereinander, nebeneinander oder diagonal zueinander anzuordnen, wobei zwei weitere Ausnehmungen im Grundelement notwendig wären. In sämtlichen Ausführungsformen ist es möglich, dass ein Interessent die Fahrradgriffe durch Wegziehen vom Grundelement vollständig umgreift.

Alternativ zu dem beschriebenen Stift, können auch andere Fixiervorrichtungen gewählt werden, die dazu geeignet sind, durch die Ausnehmungen im Grundelement hindurchgeführt zu werden und auf der gegenüberliegenden Seite des Grundelements ein Gegenlager zu bilden, so dass verhindert wird, dass das elastische Halteelement aus den Ausnehmungen des Grundelements herausgezogen wird.

Alternativ ist es möglich, dass das Grundelement keine Ausnehmungen aufweist und die Enden des elastischen Halteelements auf andere Weise mit dem Grundelement verbunden sind.

In einer alternativen Ausführungsform ist es möglich, dass die Fixiervorrichtung dadurch gebildet ist, dass auf der dem zu haltenden Griff gegenüberliegenden Seite des Grundelements der erste und zweite Teil des elastischen Halteelements, d.h. sein erstes und zweites Ende, miteinander verbunden und insbesondere verknotet sind. Das elastische Halteelement ist somit ringförmig ausgebildet. Insbesondere kann das elastische Halteelement auf der dem er-sten zu haltenden Fahrradgriff gegenüberliegenden Seite des Grundelements durch einen zweiten Fahrradgriff geführt sein, so dass durch das ringförmige elastische Halteelement auf jeweils einer Seite des Grundelements ein Griff gehalten wird.

Sofern ein Stift als Fixiervorrichtung verwendet wird, kann dieser in seinem mittleren Bereich eine Öffnung aufweisen, durch die das erste oder zweite Ende des elastischen Halteelements hindurchgeführt ist.

Es ist bevorzugt, dass die erfindungsgemäße Präsentiervorrichtung keine weiteren Komponenten beispielsweise in Form einer durchsichtigen Kunststoffverpackung oder ähnliches aufweist, die den zu präsentierenden Fahrradgriff umgeben.

Die erfindungsgemäße Präsentiervorrichtung zeichnet sich insbesondere durch ihre Einfachheit aus, so dass sie sehr kostengünstig produziert werden kann. Sie eignet sich somit insbesondere zur Präsentation von weniger hochpreisigen Fahrradgriffen, bei denen ein Kunde bei Verwendung einer sehr aufwendigen Verpackung oder Präsentationsvorrichtung den Eindruck erhalten könnte, dass ein großer Teil des Kaufpreises für die Gestaltung der Produktverpackung verwendet wurde.

Im Folgenden wird eine bevorzugte Ausführungsform der Erfindung anhand von Figuren erläutert.

Es zeigen:
- Fig. 1: Eine teilweise geschnittene Ansicht von oben auf die erfindungsgemäße Präsentationsvorrichtung, und
- Fig. 2: eine Draufsicht von der Seite auf die erfindungsgemäße Präsentationsvorrichtung.

Fig. 1 zeigt die erfindungsgemäße Präsentationsvorrichtung 10 von oben, wobei auf beiden Seiten des Grundelements 14 jeweils ein Fahrradgriff 12a, 12b angeordnet ist. Das Grundelement 14 weist zwei Ausnehmungen 24, 26 auf, durch die von der unteren Seite kommend der erste Teil 16a' und der zweite Teil 16a" des elastischen Halteelements 16a hindurchgeführt sind. Knapp oberhalb des Grundelements 14 befinden sich die beiden Metallstifte 22a, die in ihrem mittleren Bereich ein nicht dargestelltes Loch aufweisen, durch das das elastische Halteelement 16a geführt ist. Oberhalb dieser beiden Metallstifte 22a sind die beiden Enden 16a', 16a" des elastischen Halteelements 16a verknotet, so dass sie nicht durch dieses Loch herausgezogen werden können. Das elastische Halteelement 16a ist durch die Seitenöffnungen 18a, 18b und 21a, 21b in den beiden Griffen 12a, 12b geführt.

Zum Zusammensetzen der Präsentationsvorrichtung werden die Metallstifte 22a im Wesentlichen parallel zur Längsrichtung des elastischen Halteelements 16a ausgerichtet und durch Ausnehmung 24 bzw. 26 hindurchgeschoben. Die Metallstifte 22a richten sich sodann im Wesentlichen in einem rechten Winkel zur Längsrichtung des elastischen Halteelements 16a aus und verhindern, dass diese zurück durch die Ausnehmung 24 oder 26 in Fig. 1 nach unten gezogen wird.

Entsprechend zu der gerade beschriebenen Anordnung ist der zweite Fahrradgriff 12b an der oberen Seite des Grundelements 14 befestigt.

Fig. 2 zeigt die erfindungsgemäße Präsentiervorrichtung 10 in einer Seitenansicht, wobei eine dritte Ausnehmung 28 des Grundelements 14 sichtbar ist, die zum Aufhängen der Präsentiervorrichtung 10 dient.

## Patentansprüche

1. Präsentiervorrichtung enthaltend einen Fahrradgriff (12a), mit
einem flächig ausgestalteten Grundelement (14),
einem länglich ausgestalteten elastischen Halteelement (16a) zum Halten des Fahrradgriffs (12a) an dem Grundelement (14), wobei das elastische Halteelement (16a) in Längsrichtung des Fahrradgriffs (12a) durch den Fahrradgriff (12a) führbar ist, so dass ein erster Teil (16a') des elastischen Halteelements (16a) an einer ersten Öffnung (18) am ersten Ende des Fahrradgriffs (12a) heraustritt und ein zweiter Teil (16a") des elastischen Halteelements (16a) an einer zweiten Öffnung (20) am zweiten Ende des Fahrradgriffs (12a) heraustritt,
einer Verbindungsvorrichtung (22a) zum mechanischen Verbinden des ersten und zweiten Teils (16a', 16a") des elastischen Halteelements (16a), die jeweils aus einem Ende (18a, 20a) des Fahrradgriffs (12a) heraustreten mit dem Grundelement,
wobei der Fahrradgriff (12a) durch das elastische Halteelement (16a) derart an dem Grundelement (14) gehalten ist, dass er von einem Interessenten gegen die Zugkraft des elastischen Halteelements (16a) vom Grundelement (14) wegziehbar ist, so dass zwischen dem Grundelement (14) und dem Fahrradgriff (12a) ein Freiraum gebildet wird und der Interessent den Fahrradgriff (12a) vollständig umfassen kann.

2. Präsentiervorrichtung enthaltend einen Fahrradgriff (12a) nach Anspruch 1, **dadurch gekennzeichnet, dass** die Verbindungsvorrichtung (22a, 24, 26) zum Verbinden des ersten und zweiten Teils (16a', 16a") des elastischen Halteelements (16a) mit dem Grundelement (14) dadurch gebildet ist, dass das Grundelement (14) eine erste und zweite Ausnehmung (24, 26) aufweist, durch die zum Halten des Fahrradgriffs (12a) an dem Grundelement (14) jeweils der erste und zweite Teil des elastischen Halteelements (16a', 16a") hindurchführbar sind und der erste und zweite Teil des elastischen Halteelements (16a',16a") durch eine Fixiervorrichtung (22a) auf der dem zu haltenden Fahrradgriff (12a) gegenüberliegenden Seite des Grundelements (14) derart fixiert sind, dass sie nicht in Richtung des Fahrradgriffs (12a) vollständig aus der ersten und zweiten Ausnehmung (24, 26) herausziehbar sind.

3. Präsentiervorrichtung enthaltend einen Fahrradgriff (12a) nach Anspruch 2, **dadurch gekennzeichnet, dass** die Fixiervorrichtung (22a) dadurch gebildet ist, dass an dem ersten und/oder zweiten Teil des elastischen Halteelements (16a', 16a") ein Stift (22a) befestigt ist, derart, dass das elastische Halteelement (16a) mit einem mittleren Bereich des Stifts (22a) verbunden ist und sich ausgehend von diesem mittleren Bereich zwei Enden des Stifts vom elastischen Halteelement (16a) weg erstrecken,
wobei der Stift (22a) einen Querschnitt aufweist, derart, dass der Stift (22a) durch die erste und/oder zweite Ausnehmung (24, 26) im Grundelement (14) hindurchführbar ist.

4. Präsentiervorrichtung enthaltend einen Fahrradgriff (12a) nach Anspruch 2, **dadurch gekennzeichnet, dass** die Fixiervorrichtung (22a) dadurch gebildet ist, dass auf der dem zu haltenden Griff (12a) gegenüberliegenden Seite des Grundelements (14) der erste und zweite Teil des elastischen Halteelements (16a', 16a") miteinander verbunden, insbesondere verknotet, sind, so dass das elastische Halteelement (16a) ringförmig ausgebildet ist, wobei das elastische Halteelement (16a) auf der dem ersten zu haltenden Fahrradgriff (12a) gegenüberliegenden Seite des Grundelements (14) insbesondere durch einen zweiten Fahrradgriff (16b) geführt ist.

5. Präsentiervorrichtung enthaltend einen Fahrradgriff (12a) nach einem der Ansprüche 1 bis 4, **dadurch gekennzeichnet, dass** Grundelement (14) aus Pappe ausgebildet ist und insbesondere eine dritte Ausnehmung (28) zum Aufhängen der Präsentiervorrichtung (10) aufweist.

6. Präsentiervorrichtung enthaltend einen Fahrradgriff (12a) nach Anspruch 3, **dadurch gekennzeichnet, dass** der Stift (22a) in seinem mittleren Bereich eine Öffnung aufweist, durch die der erste oder zweite Teil des elastischen Halteelements (16a', 16a") hindurchgeführt ist.

7. Präsentiervorrichtung enthaltend einen Fahrradgriff (12a) nach Anspruch 3, **dadurch gekennzeichnet, dass** der Stift (22b) gegenüber der Längsrichtung des elastischen Halteelements (16a) derart verschwenkbar ist, dass er im Wesentlichen parallel zum elastischen Halteelements (16a) verläuft.

## Claims

1. A presentation device containing a bicycle handlebar grip (12a), comprising:
an plane base element (14),
an elongate elastic holding element (16a) for holding the bicycle handlebar grip (12a) on the base element (14), said elastic holding element (16a) being adapted to be fitted through the bicycle handlebar grip (12a) in the longitudinal direction of the bicycle handlebar grip (12a) so that a first portion (16a') of the elastic holding element (16a) emerges from a first opening (18) on the first end of the bicycle handlebar grip (12a) and a second portion (16a") of the elastic holding element (16a) emerges from a second opening (20) on the second end of the bicycle handlebar grip (12a), and
a connection means (22a) for mechanically connecting the first and second portions (16a',16a") of the elastic holding element (16a), each of said portions (16a',16a") emerging from a respective end (18a,20a) of the bicycle handlebar grip (12a), to the base element (14),
wherein the bicycle handlebar grip (12a) is held to the base element (14) with the aid of the elastic holding element (16a) in such a manner that the bicycle handlebar grip can be pulled, by an interested person, away from the base element (14) against the tensile force of the elastic holding element (16a), so that a free space is formed between the base element (14) and the bicycle handlebar grip (12a) and said interested person can full fully grip around the bicycle handlebar grip (12a).

2. The presentation device containing a bicycle handlebar grip (12a) according to claim 1, **characterized in that** said connection means (22a, 24,26) for connecting the first and second portions (16a',16a") of the elastic holding element (16a) to the base element (14) is formed **in that** the base element (14) comprises a first and a second recess (24,26) wherein, for holding the bicycle handlebar grip (12a) on the base element (14), the first portion and the second portion of the elastic holding element (16a',16a") can be fitted through a respective one of said recesses, and wherein, by a fixing means (22a), the first and the second portion of the elastic holding element (16a',16a") are fixed in such a manner on the side of the base element (14) opposite to the to-be-attached bicycle handlebar grip (12a) that they cannot be entirely pulled out from the first and second recesses (24,26) in the direction of the bicycle handlebar grip (12a).

3. The presentation device containing a bicycle handlebar grip (12a) according to claim 2, **characterized in that** the fixing means (22a) is realized **in that** a pin (22a) is fastened to the first and/or the second portion of the elastic holding element (16a',16a") in such a manner that the elastic holding element (16a) is connected to a central region of the pin (22a) and, starting from said central region, two ends of the pin extend away from the elastic holding element (16a),
the pin (22a) having such a cross section that the pin (22a) can be fitted through the first and/or second recess (24,26) in the base element (14).

4. The presentation device containing a bicycle handlebar grip (12a) according to claim 2, **characterized in that** the fixing means (22a) is realized **in that**, on the side of the base element (14) opposite to the grip (12a) which is to be held, the first and the second portion of the elastic holding element (16a',16a") are connected, preferably knotted, to each other so that the elastic holding element (16a) is of an annular configuration, wherein, on the side of the base element (14) opposite to the first bicycle handlebar grip (12a) which is to be held, the elastic holding element (16a) is preferably fitted through a second bicycle handlebar grip (16b).

5. The presentation device containing a bicycle handlebar grip (12a) according to any one of claims 1 to 4, **characterized in that** the base element (14) is made of cardboard and preferably comprises a third recess (28) used for hanging up the presentation device (10).

6. The presentation device containing a bicycle handlebar grip (12a) according to claim 3, **characterized in that** the pin (22a) comprises an opening in its central section for fitting the first or second portion of the elastic holding element (16a',16a") therethrough.

7. The presentation device containing a bicycle handlebar grip (12a) according to claim 3, **characterized in that** the pin (22b) is pivotable relative to the longitudinal direction of the elastic holding element (16a) in such a manner that the pin extends substantially parallel to the elastic holding element (16a).

## Revendications

1. Dispositif de présentation contenant une poignée de vélo (12a), comportant
un élément de base (14) conçu de façon plate ;
un élément de retenue élastique (16a) conçu de façon allongée et destiné à retenir la poignée de vélo (12a) contre l'élément de base (14), où l'élément de retenue élastique (16a) peut être guidé par la poignée de vélo (12a) dans la direction longitudinale de la poignée de vélo (12a) de façon telle qu'une première partie (16a') de l'élément de retenue élastique (16a) ressort au niveau d'une première ouverture (18) au niveau de la première extrémité de la poignée de vélo (12a) et qu'une seconde partie (16a") de l'élément de retenue élastique (16a) ressort au niveau d'une seconde ouverture (20) au niveau de la seconde extrémité de la poignée de vélo (12a),
un dispositif de liaison (22a) permettant de relier par voie mécanique la première et la seconde parties (16a', 16a") de l'élément de retenue élastique (16a), qui ressortent respectivement d'une extrémité (18a, 20a) de la poignée de vélo (12a), à l'élément de base (14),
dans lequel la poignée de vélo (12a) est retenue par l'élément de retenue élastique (16a) au niveau de l'élément de base (14) de façon telle qu'elle peut être dégagée de l'élément de base (14) par un utilisateur contre la force de traction de l'élément de retenue élastique (16a) d'une façon telle qu'entre l'élément de base (14) et la poignée de vélo (12a) soit formé un espace vide et que l'utilisateur puisse saisir entièrement la poignée de vélo (12a).

2. Dispositif de présentation contenant une poignée de vélo (12a) selon la revendication 1, **caractérisé en ce que** le dispositif de liaison (22a, 24, 26) permettant de relier la première et la seconde parties (16a', 16a") de l'élément de retenue élastique (16a) à l'élément de base (14) est formé **en ce que** l'élément de base (14) présente un premier et un second évidements (24, 26) à travers lesquels peuvent être guidées, pour retenir la poignée de vélo (12a) contre l'élément de base (14), respectivement la première et la seconde parties de l'élément de retenue élastique (16a', 16a"), et **en ce que** la première et la seconde parties de l'élément de retenue élastique (16a', 16a") sont fixées par l'intermédiaire d'un dispositif de fixation (22a) sur le côté de l'élément de base (14) opposé à la poignée de vélo (12a) à retenir, de telle façon qu'elles ne peuvent être totalement désengagées du premier et du second évidements (24, 26) dans la direction de la poignée de vélo (12a).

3. Dispositif de présentation contenant une poignée de vélo (12a) selon la revendication 2, **caractérisé en ce que** le dispositif de fixation (22a) est formé **en ce qu'**au niveau de la première et/ou de la seconde partie(s) de l'élément de retenue élastique (16a', 16a") est fixée une tige (22a) de façon telle que l'élément de retenue élastique (16a) est relié à une zone centrale de la tige (22a) et qu'en partant de cette zone centrale, deux extrémités de la tige s'écartent de l'élément de retenue élastique (16a),
où la tige (22a) présente une section transversale telle que la tige (22a) peut être guidée à travers le premier et/ou le second évidement(s) (24, 26) dans l'élément de base (14).

4. Dispositif de présentation contenant une poignée de vélo (12a) selon la revendication 2, **caractérisé en ce que** le dispositif de fixation (22a) est formé **en ce que** sur le côté de l'élément de base (14) opposé à la poignée (12a) à retenir, la première et la seconde parties de l'élément de retenue élastique (16a', 16a") sont reliées ensemble, en particulier nouées, de façon à ce que l'élément de retenue élastique (16a) soit formé en anneau, l'élément de retenue élastique (16a) étant guidé, sur le côté de l'élément de base (14) opposé à la poignée de vélo (12a) à retenir, en particulier à travers une seconde poignée de vélo (16b).

5. Dispositif de présentation contenant une poignée de vélo (12a) selon l'une des revendications 1 à 4, **caractérisé en ce que** l'élément de base (14) est exécuté en carton et présente en particulier un troisième évidement (28) destiné à suspendre le dispositif de présentation (10).

6. Dispositif de présentation contenant une poignée de vélo (12a) selon la revendication 3, **caractérisé en ce que** la tige (22a) présente dans sa zone centrale une ouverture à travers laquelle la première ou la seconde partie de l'élément de retenue élastique (16a', 16a") est guidée.

7. Dispositif de présentation contenant une poignée de vélo (12a) selon la revendication 3, **caractérisé en ce que** la tige (22b) peut être basculée par rapport à la direction longitudinale de l'élément de retenue élastique (16a) de façon à s'étendre essentiellement parallèlement à l'élément de retenue élastique (16a).
